# FASCICULE DE BREVET EUROPEEN

(11) **EP 2 647 769 B1**
(45) Date de publication et mention de la délivrance du brevet: **16.07.2014**
(21) Numéro de dépôt: 13160040.5
(22) Date de dépôt: 19.03.2013
(51) Int. Cl.: E02F 3/20, E02F 3/10, E21C 27/24, E21D 9/10

(54) **Dispositif de fraisage adaptable sur machine de travaux publics**
Fräsvorrichtung zur Verwendung auf einer Arbeitsmaschine
Milling head for use on a work machine

(30) Priorité: 05.04.2012 FR 1253137
(43) Date de publication de la demande: 09.10.2013
(73) Titulaire: Witeck, 78114 Magny Les Hameaux (FR)
(72) Inventeur: Chambault, Patrick, 78470 SAINT REMY LES CHEVREUSE (FR)
(74) Mandataire: Kaspar, Jean-Georges

(56) Documents cités:
- EP-A2- 1 273 411
- WO-A1-03/033826
- WO-A1-2010/028953
- WO-A1-2012/045327
- JP-A- 4 097 019

## Description

L'invention est relative à un dispositif de fraisage adaptable sur une machine de bâtiment ou travaux publics, présentant un ensemble de fraisage comportant une chaîne trancheuse et deux têtes latérales de fraisage.

Le document US 2011/0247 246 A1 correspondant au document WO 2010/028953 décrit un système de fraisage ayant des têtes de fraisage et une chaîne de fraisage. Dans ce document WO 2010/028953 ou US 2011/0247246, la fraise présente l'inconvénient d'une largeur importante permettant de pratiquer seulement des tranchées ou des excavations de largeur notable.

Le document WO 2012/045327 décrit des têtes de coupe pour des machines à trancher ou des machines de coupe comportant de telles têtes de coupe, dont la largeur de travail de l'ensemble de fraisage est nettement supérieure à la dimension transversale du moteur hydraulique d'entraînement.

Le document WO 03/033826 (Simex Engineering) décrit un dispositif comportant un moteur hydraulique situé entre deux têtes, de sorte que la dimension transversale de ce moteur hydraulique est très inférieure à la largeur de travail de l'ensemble de fraisage.

Un premier but de l'invention est de fournir un nouveau dispositif de fraisage permettant de réduire la largeur de travail ou largeur des excavations ou tranchées réalisées à une valeur correspondant sensiblement à la dimension transversale du moteur hydraulique d'entraînement.

Un deuxième but de l'invention est de fournir un nouveau dispositif de fraisage de conception simple et économique.

L'invention a pour objet un dispositif de fraisage présentant un corps adaptable sur une machine de bâtiment ou travaux publics, présentant un ensemble de fraisage comportant une chaîne trancheuse et deux têtes latérales de fraisage, ledit ensemble de fraisage étant entraîné par un moteur hydraulique monté dans un carter de protection, caractérisé en combinaison par le fait que la largeur de travail de l'ensemble de fraisage correspond sensiblement à la dimension transversale du moteur hydraulique d'entraînement et par le fait que le dispositif comporte une transmission à engrenages disposée latéralement extérieurement à un carter de protection de la chaîne trancheuse.

Selon d'autres caractéristiques alternatives de l'invention :
- l'axe de rotation du moteur hydraulique est sensiblement parallèle à un axe d'entraînement de la chaîne trancheuse ;
- la transmission à engrenages comporte un pignon moteur, un pignon multiplicateur de couple et un pignon d'entraînement de chaîne trancheuse ;
- les têtes latérales de fraisage sont solidarisées à un arbre entraîné en rotation par la chaîne trancheuse ;
- les têtes latérales de fraisage sont montées aux extrémités de l'arbre entraîné par la chaîne trancheuse ;
- la chaîne trancheuse est entraînée par un arbre portant une roue dentée et le pignon d'entraînement de chaîne trancheuse ;
- le moteur hydraulique est accessible par un couvercle latéral disposé extérieurement au carter de protection de la chaîne trancheuse ;
- le moteur hydraulique est monté dans le corps du dispositif à proximité d'une bride de montage sur une machine de bâtiment ou travaux publics ;
- la bride de montage présente un évidement ou passage pour le raccordement de canalisations d'alimentation en fluide hydraulique du moteur hydraulique.

L'invention sera mieux comprise grâce à la description qui va suivre, donnée à titre d'exemple non limitatif en référence aux dessins annexés dans lesquels :
La figure 1 représente schématiquement une vue en perspective dans le sens de la flèche I de la figure 2 d'un dispositif selon l'invention.
La figure 2 représente schématiquement une vue en perspective dans le sens de la flèche II de la figure 1 d'un dispositif selon l'invention.
La figure 3 représente schématiquement une vue en coupe selon la ligne III-III de la figure 4 d'un dispositif selon l'invention.
La figure 4 représente schématiquement une vue en coupe selon la ligne IV-IV de la figure 3 d'un dispositif selon l'invention.

En référence aux figures 1 à 4, les éléments identiques ou fonctionnellement équivalents sont repérés par des chiffres de référence identiques.

Sur les figures 1 et 2, un dispositif selon l'invention comporte un bâti ou corps (1) présentant une bride de montage (1a) sur une machine de bâtiment ou travaux publics non représentée.

À l'extrémité du bâti ou corps (1) opposée à la bride de montage (1a), sont disposées deux têtes de fraisage (2) et une chaîne trancheuse (3).

De manière connue, les têtes de fraisage (2) et la chaîne trancheuse (3) portent des pics adaptés pour creuser un matériau dur ou réaliser une tranchée.

Les têtes latérales de fraisage (2) sont entraînées en rotation de manière synchronisée avec la chaîne trancheuse (3).

La chaîne trancheuse (3) est protégée par un carter (3a) de protection de chaîne trancheuse (3).

Le bâti ou corps (1) porte latéralement, extérieurement au carter (3a) de protection de la chaîne trancheuse, un boîtier d'engrenage (5) protégé par un couvercle (5a) de protection de la transmission.

Le bâti ou corps (1) comporte également, du côté opposé au couvercle (5a) de protection de la transmission, un couvercle (4a) d'accès à un moteur hydraulique d'entraînement (4) alimenté en fluide hydraulique par la machine de bâtiment ou travaux publics non représentée.

Dans le dispositif selon l'invention présentant un ensemble de fraisage comportant une chaîne trancheuse (3) et deux têtes (2) latérales de fraisage, la largeur de travail de l'ensemble de fraisage (2, 3) correspond sensiblement à la dimension transversale du moteur hydraulique (4) d'entraînement.

Le bâti ou corps (1) présente en outre une trappe (6a) de montage d'un arbre d'entraînement de la chaîne trancheuse (3).

Sur la figure 3, le moteur hydraulique (4) d'entraînement accessible par le couvercle (4a) est alimenté par l'intermédiaire de flexibles schématisés par deux flèches (4b, 4c).

Les flexibles (4b, 4c) sont de préférence disposés à travers un évidement ou passage (1b) du corps (1), de manière à être protégés lors des opérations de fraisage.

Le moteur hydraulique (4) alimenté en fluide hydraulique par les flexibles (4b, 4c) comporte un axe d'entraînement (4d) sur lequel est fixé un pignon moteur (7) engrenant avec un pignon multiplicateur (8) de couple.

Le fait de disposer la transmission (5) à engrenages latéralement extérieurement au carter (3a) de protection de la chaîne trancheuse (3) permet de ne pas augmenter la largeur de travail de l'ensemble de fraisage, car la largeur de la transmission correspond à la longueur de l'axe (4d) de sortie du moteur hydraulique (4) d'entraînement.

Le pignon multiplicateur de couple (8) engrène à son tour avec un pignon (9) d'entraînement de chaîne trancheuse.

La largeur de travail de l'ensemble de fraisage constitué par les deux têtes de fraisage (2) et la chaîne trancheuse (3) est sensiblement égale à la dimension transversale du moteur hydraulique (4) d'entraînement.

Cette disposition permet l'obtention d'une largeur de travail réduite, notablement inférieure aux largeurs de travail de l'art antérieur.

L'axe de rotation (4d) du moteur hydraulique (4) est parallèle à un axe d'entraînement (6) de la chaîne trancheuse (3), et de préférence parallèle à l'axe (10) portant le pignon (8) multiplicateur de couple.

La transmission (5) comportant les axes (4d, 6 et 10) porteurs respectivement des pignons (7, 8 et 9) est montée dans un carter de protection disposé latéralement extérieurement au carter (3a) de protection de la chaîne trancheuse (3).

Le couvercle (4a) du moteur hydraulique (4) est disposé extérieurement au carter (3a) de protection de la chaîne trancheuse (3), de sorte que le moteur hydraulique (4) est encastré partiellement à l'intérieur des extrémités du carter (3a) de protection de la chaîne trancheuse (3).

Le moteur hydraulique (4) est monté dans le bâti ou corps (1) du dispositif à proximité de la bride de montage (1a) sur la machine de bâtiment ou travaux publics non représentée.

L'ensemble de fraisage comportant les deux têtes (2) de fraisage et la chaîne trancheuse (3) est assemblé sur un axe (11) portant un pignon avant (12) engrenant avec la chaîne trancheuse (3).

L'axe (11) sert au montage des deux têtes de fraisage (2) par l'intermédiaire de brides (2a) et de vis (2b).

Pour assurer la rigidité et la robustesse de l'ensemble, les roulements utilisés sont de préférence des roulements à rouleaux coniques montés en opposition.

Sur la figure 4, la chaîne trancheuse (3) passant sur la roue dentée avant (12) est entraînée par la roue dentée (13) solidaire de l'arbre d'entraînement (6) relié au pignon (9) d'entraînement de chaîne trancheuse.

La chaîne trancheuse (3) est disposée en avant du carter de protection du moteur hydraulique (4).

Le carter de protection du moteur hydraulique (4) présente une face courbe (14) permettant un bon dégagement de la chaîne trancheuse (3) et une bonne évacuation des matériaux éventuellement entraînés par les pics de la chaîne trancheuse (3).

L'agencement modulaire du dispositif selon l'invention permet un accès facile à la transmission et au moteur hydraulique, et ce de manière indépendante, sans interférer avec les organes de travail.

Le remplacement des pics ou pièces d'usure de l'ensemble de fraisage s'effectue également sans intervention sur la transmission (5) ou le moteur hydraulique (4).

L'invention décrite en référence à un mode de réalisation particulier ne lui est nullement limitée, mais couvre au contraire toute modification de forme et toute variante de réalisation dans le cadre des revendications annexées.

## Revendications

1. Dispositif de fraisage présentant un corps (1) adaptable sur machine de bâtiment ou travaux publics, le dispositif présentant un ensemble de fraisage comportant une chaîne trancheuse (3) et deux têtes (2) latérales de fraisage, ledit ensemble de fraisage étant entraîné par un moteur hydraulique (4) monté dans un carter de protection, caractérisé en combinaison par le fait que la largeur de travail de l'ensemble de fraisage (2, 3) correspond sensiblement à la dimension transversale du moteur hydraulique (4) d'entraînement et par le fait que le dispositif comporte une transmission (5) à engrenages disposée latéralement extérieurement à un carter (3a) de protection de la chaîne trancheuse (3).

2. Dispositif selon la revendication 1, **caractérisé par le fait que** l'axe (4d) de rotation du moteur hydraulique (4) est sensiblement parallèle à un axe (6) d'entraînement de la chaîne trancheuse (3).

3. Dispositif selon la revendication 1, **caractérisé par le fait que** la transmission (5) à engrenages comporte un pignon moteur (7), un pignon (8) multiplicateur de couple et un pignon (9) d'entraînement de chaîne trancheuse (3).

4. Dispositif selon la revendication 1, **caractérisé par le fait que** les têtes (2) latérales de fraisage sont solidarisées à un arbre (11) entraîné en rotation par la chaîne trancheuse (3).

5. Dispositif selon la revendication 4, **caractérisé par le fait que** les têtes (2) latérales de fraisage sont montées aux extrémités de l'arbre 11) entraîné par la chaîne trancheuse (3).

6. Dispositif selon la revendication 3, **caractérisé par le fait que** la chaîne trancheuse (3) est entraînée par un arbre (6) portant une roue dentée (13) et portant le pignon (9) d'entraînement de chaîne trancheuse (3).

7. Dispositif selon la revendication 1, **caractérisé par le fait que** le moteur hydraulique (4) est accessible par un couvercle (4a) latéral disposé extérieurement au carter (3a) de la chaîne trancheuse (3).

8. Dispositif selon la revendication 1, **caractérisé par le fait que** le moteur hydraulique (4) est monté dans le corps (1) du dispositif à proximité d'une bride (1a) de montage sur une machine de bâtiment ou travaux publics.

9. Dispositif selon la revendication 8, **caractérisé par le fait que** la bride (1a) de montage présente un évidement (1b) de passage pour le raccordement de canalisations hydrauliques (4b, 4c) d'alimentation en fluide hydraulique du moteur hydraulique (4).

## Patentansprüche

1. Fräsvorrichtung, die einen Körper (1) aufweist, der an eine Hochbaumaschine oder Tiefbaumaschine anpassbar ist, wobei die Vorrichtung eine Fräsanordnung aufweist, die eine Schneidkette (3) und zwei seitliche Fräsköpfe (2) umfasst, wobei die Fräsanordnung durch einen Hydraulikmotor (4) angetrieben wird, der in einem Schutzgehäuse montiert ist, in Kombination **dadurch gekennzeichnet, dass** die Arbeitsbreite der Fräsanordnung (2, 3) im Wesentlichen der Querabmessung des Hydraulikantriebsmotors (4) entspricht und das die Vorrichtung ein Übersetzungsgetriebe (5) umfasst, das seitlich außerhalb eines Schutzkastens (3a) der Schneidkette (3) angeordnet ist.

2. Vorrichtung nach Anspruch 1, **dadurch gekennzeichnet, dass** die Drehachse (4d) des Hydraulikmotors (4) zu einer Antriebsachse (6) der Schneidkette (3) im Wesentlichen parallel ist.

3. Vorrichtung nach Anspruch 1, **dadurch gekennzeichnet, dass** das Übersetzungsgetriebe (5) ein Motorritzel (7), ein Drehmomentvervielfachungsritzel (8) und ein Antriebsritzel (9) der Schneidkette (3) umfasst.

4. Vorrichtung nach Anspruch 1, **dadurch gekennzeichnet, dass** die seitlichen Fräsköpfe (2) mit einer Welle (11), die durch die Schneidkette (3) rotatorisch angetrieben wird, fest verbunden sind.

5. Vorrichtung nach Anspruch 4, **dadurch gekennzeichnet, dass** die seitlichen Fräsköpfe (2) an den Enden einer Welle (11), die durch die Schneidkette (3) angetrieben wird, montiert sind.

6. Vorrichtung nach Anspruch 3, **dadurch gekennzeichnet, dass** die Schneidkette (3) durch eine Welle (6) angetrieben wird, die ein Zahnrad (13) trägt und ein Antriebsritzel (9) der Schneidkette (3) trägt.

7. Vorrichtung nach Anspruch 1, **dadurch gekennzeichnet, dass** der Hydraulikmotor (4) durch einen seitlichen Deckel (4a) zugänglich ist, der außerhalb des Kastens (3a) der Schneidkette (3) angeordnet ist.

8. Vorrichtung nach Anspruch 1, **dadurch gekennzeichnet, dass** der Hydraulikmotor (4) in dem Körper (1) der Vorrichtung in der Nähe eines Montagestegs (1a) an einer Hochbaumaschine oder Tiefbaumaschine montiert ist.

9. Vorrichtung nach Anspruch 8, **dadurch gekennzeichnet, dass** der Montagesteg (1a) eine Durchgangsaussparung (1b) für den Anschluss von Hydraulikleitungen (4b, 4c) für die Versorgung des Hydraulikmotors (4) mit Hydraulikfluid aufweist.

## Claims

1. Milling device having a body (1) which can be fitted onto a construction or public works machine, the device having a milling assembly comprising a slicing chain (3) and two lateral milling heads (2), the said milling assembly being driven by a hydraulic motor (4) mounted in a protective housing, **characterized in** combination **in that** the working width of the milling assembly (2, 3) substantially corresponds to the transverse dimension of the hydraulic drive motor (4) and **in that** the device comprises a gear transmission (5) arranged laterally outside a protective housing (3a) for the slicing chain (3).

2. Device according to Claim 1, **characterized in that** the axis (4d) of rotation of the hydraulic motor (4) is substantially parallel to a drive axis (6) of the slicing chain (3).

3. Device according to Claim 1, **characterized in that** the gear transmission (5) comprises a drive pinion (7), a torque-multiplying pinion (8) and a pinion (9) for driving the slicing chain (3).

4. Device according to Claim 1, **characterized in that** the lateral milling heads (2) are secured to a shaft (11) driven to rotate by the slicing chain (3).

5. Device according to Claim 4, **characterized in that** the lateral milling heads (2) are mounted at the ends of the shaft (11) driven by the slicing chain (3).

6. Device according to Claim 3, **characterized in that** the slicing chain (3) is driven by a shaft (6) bearing a toothed wheel (13) and bearing the pinion (9) for driving the slicing chain (3).

7. Device according to Claim 1, **characterized in that** the hydraulic motor (4) is accessible via a lateral cover (4a) arranged outside the housing (3a) of the slicing chain (3).

8. Device according to Claim 1, **characterized in that** the hydraulic motor (4) is mounted in the body (1) of the device close to a flange (1a) for mounting on a construction or public works machine.

9. Device according to Claim 8, **characterized in that** the mounting flange (1a) has a passage opening (1b) for connecting hydraulic lines (4b, 4c) for supplying the hydraulic motor (4) with hydraulic fluid.
